# EUROPÄISCHE PATENTSCHRIFT

(11) **EP 0 786 563 B1**
(45) Veröffentlichungstag und Bekanntmachung des Hinweises auf die Patenterteilung: **28.02.2001**
(21) Anmeldenummer: 96810817.5
(22) Anmeldetag: 21.11.1996
(51) Int. Cl.: E03D 11/14

(54) **Gestell, insbesondere zur Befestigung von Sanitärapparaten**
Frame, in particular for mounting sanitary appliances
Cadre, en particulier pour la fixation d'appareils sanitaires

(30) Priorität: 23.01.1996 CH 17096
(43) Veröffentlichungstag der Anmeldung: 30.07.1997
(73) Patentinhaber: GEBERIT TECHNIK AG, 8645 Jona (CH)
(72) Erfinder: Schmucki, Peter, 8733 Eschenbach (CH); Marti, Silvio, 8640 Rapperswil (CH); Mahler, Alfred, 8645 Jona (CH)
(74) Vertreter: Groner, Manfred

(56) Entgegenhaltungen:
- DE-A- 2 637 749
- DE-U- 9 406 980
- DE-U- 29 514 312
- FR-A- 854 052

## Beschreibung

Die Erfindung betrifft ein Gestell, insbesondere zur Befestigung von Sanitärapparaten, mit wenigstens einer senkrechten Tragstütze, in die ein teleskopisch höhenverstellbarer und mit der Tragstütze verbundener Fuss eingesetzt ist.

Ein Gestell dieser Art ist im Stand der Technik beispielsweise durch die DE-A-26 37 749 bekannt geworden. Gestelle dieser Art werden seit langem zur Montage von Sanitärapparaten vor einer Gebäudewand oder in einer Leichtbauwand verwendet. Bei der Vorwandmontage wird das Gestell bezüglich des Gebäudebodens und der Wand ausgerichtet und an der Wand abgestützt und schliesslich an dieser angeschraubt. Das Gestell muss somit in seiner Höhe und Tiefe genau eingestellt werden, was insbesondere bei der Montage eines Wasserklosetts oder Bidets selbstverständlich wesentlich ist. Beim genannten Stand der Technik wird die Höhe durch ein teleskopisches Verstellen von zwei Tragfüssen eingestellt. Hierbei können Bodenunebenheiten ausgeglichen werden. Die eingestellten Tiefen der Tragfüsse werden mit Klemmschrauben fixiert. In der Praxis ist diese Einstellung insbesondere bei unebenen Fussböden und bei der Einzelmontage, bei welcher ohne Wandschiene montiert wird, jedoch sehr aufwendig und die Füsse müssen in der Regel mehrmals gelöst, verstellt und wieder fixiert werden.

Die DE-U-94 06 980 offenbart einen Tragfuss für Badewannen oder Duschwannen, der eine Gewindehülse aufweist, die ein Innengewinde besitzt, in welche eine Schlossschraube eingreift, so dass eine axiale Verstellung der Gewindehülse gegenüber der Schlossschraube möglich ist. Bei dieser Ausführung kann somit der Tragfuss selbst verlängert oder verkürzt werden.

Die DE 295 14 312 U1 offenbart einen Wannenfuss, der in seiner Länge verstellbar, jedoch bezüglich des einen Tragarmes, an dem der Fuss befestigt ist, nicht höhenverstellbar.

Der Erfindung liegt die Aufgabe zugrunde, ein Gestell der genannten Gattung zu schaffen, das sich insbesondere für die Einzelmontage von Sanitärapparaten, beispielsweise Wasserklosetts eignet und bei dem die Montage einfacher ist.

Die Aufgabe ist gemäss Anspruch 1 gelöst. Wesentlich ist, dass beim Höhenjustieren die Tragstütze immer abgestützt ist und somit nicht jedesmal gelöst werden muss. Dies ermöglicht eine besonders feine Höheneinstellung. Die Montagevereinfachung ist dann besonders zeitsparend, wenn am Gestell zwei oder sogar mehr Tragfüsse vorhanden sind und justiert werden müssen.

Gemäss der Erfindung ist das Justierorgan in vorbestimmten Rastpositionen am Fuss befestigbar. In Verbindung mit einer geeigneten Markierung kann dann eine grobe Voreinstellung besonders einfach gefunden und festgelegt werden. Die Rastvorrichtung ist eine selbsthaltende Rastvorrichtung. Dies ermöglicht eine Ausführung, bei welcher die Voreinstellung ohne Werkzeuge möglich ist.

Die Tragstütze ist gemäss der Erfindung mittels des Gewindes der Justierschraube relativ zum Fuss höhenjustierbar, so ist eine besonders genaue Feineinstellung möglich.

Weitere vorteilhafte Merkmale ergeben sich aus den abhängigen Patentansprüchen, der nachfolgenden Beschreibung sowie der Zeichnung.

Ein Ausführungsbeispiel der Erfindung wird nachfolgend anhand der Zeichnung näher erläutert. Es zeigen:
- Figur 1: schematisch eine Ansicht eines erfindungsgemässen Gestells,
- Figur 2: einen Schnitt durch einen Teil des Gestells gemäss Figur 1,
- Figur 3: eine Ansicht eines Fusses,
- Figur 4: eine Ansicht eines Justierorgans,
- Figur 5: eine Seitenansicht des Justierorgans gemäss Figur 4
- Figur 6: eine weitere, teilweise geschnittene Ansicht des Justierorgans, und
- Figur 7: eine weitere Ansicht des Justierorgans.

Die Figur 1 zeigt ein Montagegestell 1, das einen Rahmen 2 mit zwei vertikalen und parallelen Tragstützen 3 sowie zwei Eckabstützungen 14 aufweist. An den Tragstützen 3 ist eine Haltevorrichtung 5 befestigt, beispielsweise angeschweisst, an der beispielsweise eine WC-Schüssel befestigt werden kann und die dazu eine Rohrschelle 7 zur Fixierung des Ablaufs aufweist. Über der Haltevorrichtung 5 ist am Rahmen 2 ein Unterputzspülkasten 8 befestigt.

In jede Tragstütze 3 ist von unten ein Fuss 4 teleskopisch verstellbar eingesetzt. Jeder Fuss 4 ist mit einer Fussplatte 9 versehen und an dieser an einem Gebäudeboden 10, beispielsweise mittels einer geeigneten Schraube fixiert. Jeder Fuss weist ein im Querschnitt C-förmiges Profilrohr 26 auf, das über seine gesamte Länge mit einem Schlitz 12 versehen ist. Neben dem Schlitz 12 sind zwei Reihen von Rastöffnungen 11 eingearbeitet. In das Profilrohr 26 ist ein Justierorgan 15 eingesetzt, das ein Justierelement 22 aufweist, das mittels einer Blattfeder 21 mit einem Rastelement 16 fest verbunden ist. Wie die Figur 2 zeigt, befindet sich das Rastelement 16 und das Justierelement 22 sowie die Blattfeder 21 innerhalb des Hohlprofils 26.

Am Rastelement 16 sind zwei Rastnocken 17 sowie ein Gewindestift 18 fest angebracht. Der Gewindestift 18 durchgreift den Schlitz 12 des Fusses 4 sowie einen Längsschlitz 27 der Tragstütze 3. Auf das vorragende Ende des Gewindestiftes 18 ist eine Klemmmutter 19 aufgeschraubt. Die Blattfeder 21 ist mit zwei Befestigungsschrauben 20 am Rastelement 16 befestigt.

Die Blattfeder 21 ist am unteren Ende mittels einer Befestigungsschraube 28 am Justierelement 22 befestigt und an diesem abgestützt. Die Blattfeder 21 hält das Justierelement 22 in der in Figur 2 gezeigten Position, bei welcher die Rastnocken 17 mit zwei gegenüberliegenden Öffnungen 11 in Eingriff sind. Dieser Eingriff kann gegen die rückwirkende Kraft der Blattfeder 21 gelöst werden, indem das Rastelement 16 an der Klemmmutter 19 in Richtung des Pfeils 29 ausgelenkt wird. Bei gelöster Rastverbindung kann das Justierorgan 15 beliebig in Längsrichtung des Fusses 4 verschoben und durch Loslassen der Klemmmutter 19 in einer gewünschten Höhenposition neu verrastet und damit in der Höhe festgelegt werden. Durch Festziehen der Klemmmutter 19 lässt sich die eingestellte Rastung sichern.

Das Justierorgan 15 ist über die Blattfeder 21 fest mit dem Rastelement 16 verbunden. An der Rückseite des Justierelements 22 sind zwei Ansätze 25 angebracht, die das Element 22 bei der Montage im Hohlprofil 26 führen und abstützen.

Am Justierelement 22 ist etwa mittig ein Arm 23 fest angebracht, der sich durch die Schlitze 12 und 27 hindurch nach aussen erstreckt und an einem freien Ende eine durchgehende Gewindebohrung 24 zur Aufnahme einer Justierschraube 30 aufweist. Wie die Figur 2 zeigt, greift die Justierschraube 30 am oberen Ende durch eine Bohrung 33 einer Traverse 6 der Haltevorrichtung 5 hindurch und ist an dieser Traverse 6 mittels einer sogenannten Stopmutter 32 drehbar gelagert. Die Traverse 6 ist beidseitig mit Schweissungen 13 an den Tragstützen 3 befestigt. Wird in der Anordnung gemäss Figur 2 die Justiermutter 30 gedreht, so wird sie je nach Drehrichtung nach unten oder nach oben bewegt und verschiebt entsprechend die Fussstütze 4 und die Tragstütze 3 relativ zueinander. Der Verstellweg der Justierschraube 30 ist wenigstens so gross wie der Abstand zwischen zwei benachbarten Rastöffnungen 11, der vorzugsweise etwa 10 mm beträgt. Damit kann innerhalb des Rastbereiches der Öffnungen 11 jede Position zur Verstellung der Justierschraube 30 genau eingestellt werden. Vorgesehen ist, dass durch die Rastöffnungen 11 und die entsprechende Positionierung des Rastelementes 16 am Fuss 4 eine grobe Voreinstellung und ausgehend von dieser Einstellung mittels der Justierschraube 30 die Feineinstellung vorgenommen wird. Die Rastverbindung zwischen dem Element 16 und dem Fuss 4 kann wie oben erläutert jederzeit gelöst und verstellt werden. Ist der Rahmen 2 justiert, so werden die beiden Klemmmuttern 19 festgezogen.

Die Grobeinstellung der Füsse 4 ohne Werkzeug und die anschliessende Feineinstellung bei bereits abgestütztem Rahmen 2 gewährleisten die obengenannte einfachere Montage. Die Traverse 6 ist nicht zwingend, da diese durch einen einfachen Ansatz an den Tragstützen 3 ersetzt sein kann. Die Rastverbindung kann auch unterhalb der Justierschraube 30 angeordnet werden.

## Patentansprüche

1. Gestell, insbesondere zur Befestigung von Sanitärapparaten, mit wenigstens einer senkrechten ein Hohlprofil bildenden Tragstütze (3), in die ein mit der Tragstütze (3) verbundener Fuss (4) teleskopisch höhenverstellbarer eingesetzt ist, gekennzeichnet durch ein am Fuss (4) selbsthaltendes und bezüglich des Fusses höhenverstellbares Justierorgan (15), an dem die Tragstütze (3) höhenjustierbar abgestützt ist, dass das Justierorgan (15) in vorbestimmten Rastpositionen am Fuss (4) befestigbar ist, dass die Tragstütze (3) mittels einer Justierschraube (30) relativ zum Fuss (4) höhenjustierbar ist, wobei die Längsachse der Justierschraube (30) parallel zu der Tragstütze angeordnet ist und dass die Tragstütze beim Höhenjustieren immer abgestützt ist.

2. Gestell nach Anspruch 1, dadurch gekennzeichnet, dass die Tragstütze (3) und der Fuss (4) jeweils einen Längsschlitz (12, 27) aufweisen und sich diese Längsschlitze (12, 27) decken und dass das Justierorgan (15) diese Längsschlitze durchgreift.

3. Gestell nach Anspruch 1 oder 2, dadurch gekennzeichnet, dass das Justierorgan (15) wenigstens einen Rastnocken (17) aufweist, der in eine korrespondierende Rastöffnung (11) des Fusses (4) eingreift.

4. Gestell nach einem der Ansprüche 1 bis 3, dadurch gekennzeichnet, dass der Rastnocken (17) mittels eines Federelementes (21) in Rasteingriff gehalten ist.

5. Gestell nach Anspruch 3 oder 4, dadurch gekennzeichnet, dass der Rastnocken (17) mittels eines Federelementes (21) in Rasteingriff gehalten ist.

6. Gestell nach Anspruch 4 oder 5, gekennzeichnet durch Mittel (18, 19) zum Festlegen des Rastnockens (17) am Fuss (4).

7. Gestell nach Anspruch 1, dadurch gekennzeichnet, dass die Tragstütze (3) feineinstellbar ist.

8. Gestell nach Anspruch 1, dadurch gekennzeichnet, dass die Tragstütze (3) wenigstens in einem Bereich höhenjustierbar ist, der einem Rastabstand für die Verstellung des Fusses (4) entspricht.

9. Gestell nach Anspruch 1, dadurch gekennzeichnet, dass das Justierorgan (15) längsverschiebbar im Fuss (4) gelagert ist und einen nach aussen vorragenden Arm (23) aufweist, an dem die Tragstütze (3) höhenjustierbar abgestützt ist.

10. Gestell nach Anspruch 1, dadurch gekennzeichnet, dass der Fuss (4) und/oder die Tragstütze (3) ein längsgeschlitztes Hohlprofilrohr (26) aufweisen.

11. Gestell nach einem der Ansprüche 1 bis 10, dadurch gekennzeichnet, dass es ein Montagerahmen für Sanitärapparate ist und dieser zwei Tragstützen (3) mit je einem Fuss (4) sowie zwei Justierorgane (15) aufweist und die beiden Füsse (4) sowie die Tragstützen (3) unabhängig voneinander verstellbar bzw. höhenjustierbar sind.

## Claims

1. Framework, in particular for fastening sanitary appliances, having at least one vertical load-bearing support (3) which forms a hollow profile and into which a foot (4, connected to the load-bearing support (3) is inserted in a telescopically height-adjustable manner, characterized by an adjusting element (15) which retains itself on the foot (4), can be height-adjusted in relation to the foot and on which the load-bearing support (3) is supported in a height-adjustable manner, in that the adjusting element (15) can be fastened in predetermined latching positions on the foot (4), in that the load-bearing support (3) can be height-adjusted relative to the foot (4) by means of an adjusting screw (30), the longitudinal axis of the adjusting screw (30) being arranged parallel to the load-bearing support, and in that the load-bearing support is always supported during height adjustment.

2. Framework according to Claim 1, characterized in that the load-bearing support (3) and the foot (4) each have a longitudinal slot (12, 27), and said longitudinal slots (12, 27) coincide with one another, and in that the adjusting element (15) engages through said longitudinal slots.

3. Framework according to Claim 1 or 2, characterized in that the adjusting element (15) has at least one latching protrusion (17), which engages in a corresponding latching opening (11) of the foot (4).

4. Framework according to one of Claims 1 to 3, characterized in that the latching protrusion (17) is held in latching engagement by means of a spring element (21).

5. Framework according to Claim 3 or 4, characterized in that the latching protrusion (17) is held in latching engagement by means of a spring element (21).

6. Framework according to Claim 4 or 5, characterized by means (18, 19) for securing the latching protrusion (17) on the foot (4).

7. Framework according to Claim 1, characterized in that the load-bearing support (3) can be precision-set.

8. Framework according to Claim 1, characterized in that the load-bearing support (3) can be height-adjusted at least in a range which corresponds to a latching spacing for the adjustment of the foot (4).

9. Framework according to Claim 1, characterized in that the adjusting element (15) is mounted in the foot (4) in a longitudinally displaceable manner and has an outwardly projecting arm (23) on which the load-bearing support (3) is supported in a height-adjustable manner.

10. Framework according to Claim 1, characterized in that the foot (4) and/or the load-bearing support (3) have/has a longitudinally slotted hollow-profile tube (26).

11. Framework according to one of Claims 1 to 10, characterized in that it is an installation frame for sanitary appliances, and said frame has two load-bearing supports (3) each with a foot (4) as well as two adjusting elements (15), and the two feet (4) and the load-bearing supports (3) can be (height-)adjusted independently of one another.

## Revendications

1. Châssis, notamment pour la fixation d'appareils sanitaires, comportant au moins un montant de support (3) qui forme un profilé creux et dans lequel un pied (4) relié au montant de support (3) est inséré de manière à être réglable en hauteur de façon télescopique, caractérisé en ce qu'il est prévu un organe d'ajustement (15) qui est verrouillé automatiquement sur le pied (4) et réglable en hauteur par rapport au pied et sur lequel le montant de support (3) est supporté de manière à être réglable en hauteur, que l'organe d'ajustement (15) peut être fixé sur le pied (4) dans des positions d'encliquetage prédéterminées, que le montant de support (3) est réglable en hauteur par rapport au pied (4) à l'aide d'une vis d'ajustement (3), l'axe longitudinal de la vis d'ajustement (3) étant disposé parallèlement au montant de support, et que le montant de support est toujours soutenu lors du réglage en hauteur.

2. Châssis selon la revendication 1, caractérisé en ce que le montant de support (3) et le pied (4) possèdent chacun une fente longitudinale (12, 27), que ces fentes longitudinales (12, 27) se recouvrent et que l'organe d'ajustement (15) traverse ces fentes longitudinales.

3. Châssis selon la revendication 1 ou 2, caractérisé en ce que l'organe d'ajustement (15) comporte au moins un ergot d'encliquetage (17), qui s'engage dans une ouverture d'encliquetage correspondante (11) du pied (4).

4. Châssis selon l'une des revendications 1 à 3, caractérisé en ce que l'ergot d'encliquetage (17) est retenu à l'état encliqueté à l'aide d'un élément de ressort (21).

5. Châssis selon la revendication 3 ou 4, caractérisé en ce que l'ergot d'encliquetage (17) est retenu à l'état encliqueté à l'aide d'un élément de ressort (21).

6. Châssis selon la revendication 4 ou 5. caractérisé par des moyens (18, 19) pour fixer l'organe d'encliquetage (17) sur le pied (4).

7. Châssis selon la revendication 1, caractérisé en ce que l'élément de support (3) est réglable de façon précise.

8. Châssis selon la revendication 1, caractérisé en ce que le montant de support (3) est réglable en hauteur au moins dans une zone qui correspond à une distance d'encliquetage pour le déplacement du pied (4).

9. Châssis selon la revendication 1, caractérisé en ce que l'organe d'ajustement (15) est monté de manière à être déplaçable longitudinalement dans le pied (4) et comporte un bras (23) qui fait saillie extérieurement et sur lequel le montant de support (3) prend appui d'une manière réglable en hauteur.

10. Châssis selon la revendication 1, caractérisé en ce que le pied (4) et/ou le montant de support (3) possèdent un tube profilé creux (26) fendu longitudi-nalement.

11. Châssis selon l'une des revendications 1 à 10, caractérisé en ce qu'il s'agit d'un cadre de montage pour des appareils sanitaires et que ce cadre comporte deux montants de support (3) comportant chacun un pied (4) ainsi que deux organes d'ajustement (15) et que les deux pieds (4) ainsi que les montants de support (3) sont déplaçables et réglables en hauteur indépendamment l'un de l'autre.
